# EUROPÄISCHE PATENTANMELDUNG

(11) **EP 2 192 345 A1**
(43) Veröffentlichungstag der Anmeldung: **02.06.2010**
(21) Anmeldenummer: 09012143.5
(22) Anmeldetag: 24.09.2009
(51) Int. Cl.: F21V 1/14

(54) **Selbsttragende Lamellenkonstruktion als Bausatz für einen dreidimensional ausgebildeten Lampenschirm**

(30) Priorität: 27.11.2008 DE 202008015752 U
(71) Anmelder: Glaß, Philipp, 08262 Morgenröthe-Rauthenkranz (DE)
(72) Erfinder: Glaß, Philipp, 08262 Morgenröthe-Rauthenkranz (DE)
(74) Vertreter: Auerbach, Bettina

(57) **Zusammenfassung**

Die Erfindung betrifft eine selbstragende Lamellenkonstruktion als Bausatz für einen dreidimensional ausgebildeten Lampenschirm, bestehend ausschließlich aus einzelnen formstabilen Lamellen (1) mit wenigstens einem an jeder einzelnen Lamelle (1) angeordneten und zum Lampenschirmzentrum (4) weisenden Verbindungssteg (2), welcher wenigstens eine dem Ineinanderstecken der einzelnen formstabilen Lamellen (1) dienende Schlitzung (3) aufweist.

## Beschreibung

Die Erfindung betrifft eine selbsttragende Lamellenkonstruktion als Bausatz für einen dreidimensional ausgebildeten Lampenschirm bestehend aus einzelnen formstabilen Lamellen. Derartige Lösungen werden bei der dekorativen Innengestaltung und dort für die Beleuchtung von Räumen benötigt.

Lampenschirme mit einer Lamellenstruktur sind bereits aus dem bestehendem Stand der Technik bekannt.
In der DE 7100858 wird bereits ein Bausatz für eine selbsttragende Konstruktion eines Lampenschirms beschrieben. Dabei werden elastische Streifenlamellen mit Schlitzen in ihren Enden in entsprechende Radialrippen eingehängt, welche an zwei im Abstand zueinander angeordneter flache Tragringe ringsherum verteilt angeordnet sind. Ziel der Lösung ist es eine einfache, kostengünstige und einfach zu handhabende Konstruktion eines Lampenschirms zu schaffen, welcher als Bausatz in flachen schmalen Schachtel verpackt werden kann. Dabei wird auf ein gleichmäßigen dreidimensional ausgeglichenen Lichtaustritt, welcher gleichzeitig ein ästhetisches Erscheinungsbild bietet, kein Wert gelegt, denn durch die Tragringe wird dieser gleichmäßige Bild des Lichtaustritts unterbrochen.
Die DE 6601030 beschreibt hingegen einen Lampenschirm mit einer Blende aus sich parallel zu einer Hauptleuchtrichtung angeordneter Lamellen, wobei die Blende als bis auf eine Leuchtendurchführung geschlossener, den Lampenschirm bildender Hohlkörper ausgebildet ist und dass die Lamellen aus durchscheinendem Material bestehen. Diese Art der Anordnung und
Beschaffenheit eines aus Lamellen gebildeten Lampenschirm hat zum Ziel, das im Inneren des Lampenschirms befindlich Licht einer Lichtquelle mehrfach zu brechen, um dadurch einen entsprechenden Lichteffekt zu erzielen.

Ein derartiges Raumlicht ist sehr unruhig und beeinflusst damit die Stimmung eines Raumes in entsprechender Weise. Desweiteren bietet dieser Lampenschirm nicht die Möglichkeit eines raumsparenden Versandes, da diese Schirme nicht montagefähig sind.
Die AT PS 91380 beschreibt auch einen aus Einzellamellen gebildeten Lampenschirm, wobei mit den Lammelen ein zusammenklappbares Viertelkugelsegment als Lampenschirm gebildet wird und die Lamellen durch die speziell gebogene Form sich im ausgeklappten Zustand gegeneinander an den sich berührenden Randbereichen abstützen. Diese Art von Lampenschirm hat eine witterungsbedingte Schutzfunktion für Signallampen oder Anzeigen, um die entsprechende Beeinträchtigung der Funktion zu verhindern beziehungsweise einzudämmen. Diese Art von Lampenschirm bietet zwar die Möglichkeit eines raumsparenden Versandes, hat selbst jedoch nicht den Zweck der Lichtweiterleitung in den Raum.

Der Erfindung liegt deshalb die Aufgabe zu Grunde, einen Bausatz für einen Lampenschirm zu schaffen, welcher aus einzelnen Lamellen besteht, montage- und demontagefähig ist, einen beruhigenden Lichteffekt bei der Weiterleitung des Lichtes von der im Lampenschirm befindlichen Lichtquelle nach Außen zum Raum erzielt und sich durch eine ästhetische Formgestaltung auszeichnet. Desweiteren soll eine blendfreie Leuchte geschaffen werden, wobei ein gleichmäßiger dreidimensionaler Lichtaustritt erzeugt werden soll.

Erfindungsgemäß wird die Aufgabe durch die Merkmale des Anspruchs 1 gelöst. Die vorteilhaften Ausgestaltungen sind in den Unteransprüchen beschrieben.

Danach besteht eine selbstragende Lamellenkonstruktion als Bausatz für einen dreidimensional ausgebildeten Lampenschirm ausschließlich aus einzelnen formstabilen Lamellen mit wenigstens einem an jeder einzelnen Lamelle angeordneten und zum Lampenschirmzentrum weisenden Verbindungssteg, welcher wenigstens eine dem Ineinanderstecken der einzelnen formstabilen Lamellen dienende Schlitzung aufweist.
Der Verbindungssteg kann zum Zwecke der Verbindung der einzelnen Lamellen untereinander auch mehrere Schlitzungen aufweisen.
Die Schlitzungen können so ausgebildet sein, dass sie eine Hakenform aufweisen oder anstatt der Schlitzungen Haken angeordnet sind.

Die Schlitzungen können dazu an der Außenkontur und/oder an der Innenkontur des Verbindungssteges angeordnet sein. Eine notwendige Voraussetzung dabei ist, dass die Schlitzungen von nebeneinander anzuordnenden Lamellen jeweils passfähig zueinander angeordnet sind.

Um das Ineinanderstecken der einzelnen Lamellen zu gewährleisten und dabei einen relativ kleinen im Inneren des Lampenschirms zu schaffenden Hohlraum für die Aufnahme des Leuchtmittels zu gewährleisten, sind die Schlitzungen zur Ebene der Lamellefläche in einem Winkel abweichend eines 90°-Winkels anzuordnen. Die Wahl des Winkels ist abhängig von der zu schaffenden Innenraumgröße des Lampenschirms und von der Anzahl der anzuordnenden Einzellamellen.

Die Größe des zu schaffenden Innenraums des Lampenschirms beim Zusammenfügen der einzelnen Lamellen zu einem Lampenschirm wird auch beeinflusst von der Größe und Anordnung des Verbindungssteges an der Einzellamelle und der damit verbundenen Schaffung einer den Hohlraum bildenden Ausnehmung an der Einzellamelle, welche zum Lampenschirminneren weist.
Zur optimalen dekorativen Gestaltung des mit dem Bausatz zu bildenden Lampenschirms und auch zur Optimierung der einen stimmungsvollen und beruhigenden Effekt erwirkenden Lichtführung vom Lampenschirminneren nach Außen in den Raum, weisen die einzelnen Lamellen die Ebene der Lamellenfläche verlassende Verformungen in Form von Biegungen und Krümmungen auf. Dabei können die Biegungen und Krümmungen von der Lamellenflächenebene in verschiedenen Richtungen abweichen.

Um den dekorativen Zweck zu unterstützen können die einzelnen Lamellen aus Holz, Kunststoff und/oder Metall oder einem anderen lichtundurchlässigen oder schwer lichtdurchlässigem Material ausgebildet sein.
Eine weitere Möglichkeit den dekorativen Zweck auszubauen besteht darin, die einzelnen Lamellen aus einem die Außenkontur der Lamelle aufweisenden sowie formstabilen Rahmen auszubilden, welcher mit einem flexiblen lichtdurchlässigem Material bespannt ist.
Mit dem erfindungsgemäßen Bausatz für einen Lampenschirm werden die Vorteile eines dekorativen Raumeinrichtungsgegenstandes mit der Möglichkeit der Schaffung eines stimmungsvollen und beruhigendenden Lichteffektes vereint. Zudem bietet diese Lösung die Möglichkeit eines raumsparenden Versandes.

Die Erfindung soll nachstehend mit Ausführungsbeispielen näher erläutert werden.
Dazu zeigen:
- Fig. 1a: schematische Seitenansicht eines aus Lamellen zusammengefügten Leuchtenschirms;
- Fig. 1b: schematische Draufsicht auf einen aus Lamellen zusammengefügten Leuchtenschirm;
- Fig. 1c-1f: schematische Darstellung einer Lamelle mit Verbindungssteg und verschiedenen Schlitzungsmöglichkeiten;
- Fig. 1g: Darstellung eines Verbindungssteges mit einer zu einer Hakenanordnung ausgebildeten Schlitzung;
- Fig. 2a: schematische Seitenansicht eines aus Lamellen zusammengefügten Leuchtenschirms mit Schlitzungen, welche außerhalb des 90°-Winkels zur Lamellenebene angeordnet sind.;
- Fig. 2b: schematische Draufsicht auf einen aus Lamellen zusammengefügten Leuchtenschirm;
- Fig. 2c-2e: schematische Darstellung einer Lamelle mit Verbindungssteg und verschiedenen Schlitzungsvarianten;
- Fig. 2f: Darstellung eines Verbindungssteges mit Schlitzungen, welche außerhalb des 90°-Winkels zur Lamellenebene angeordnet sind;
- Fig. 3a: schematische Darstellung einer Lamelle mit hakenförmiger Schlitzungsausbildung;
- Fig. 3b: schematische Darstellung der hakenförmigen Schlitzungsausbildung;

### Ausführungsbeispiele:

### Ausführungsbeispiel 1:

Gemäß der Figuren 1a bis 1g besteht ein Bausatz für das Zusammenfügen eines Lampenschirms aus einzelnen Lamellen 1, welche alle einen oberen und einen unteren Verbindungssteg 2 aufweisen. Beide Verbindungsstege 2 sind so angeordnet, dass sie zum Lampenzentrum hin weisen. Die Verbindungsstege 2 weisen Schlitzungen 3 sowohl an der Außenkontur 5 des Verbindungssteges 2 als auch an der Innenkontur 6 des Verbindungssteges 2 auf. Über diese an den Verbindungsstegen 2 angeordneten Schlitzungen 3 werden die einzelnen Lamellen 1 miteinander verbunden und zusammengefügt.
Die Schlitzungen sind in diesem Ausführungsbeispiel alle im 90°-Winkel zur Lamellenebene 8 angeordnet.
Um dem im Inneren der Leuchte anzuordnenden Leuchtmittel genügend Platz zu verschaffen ist in diesem Ausführungsbeispiel an den einzelnen Lamellen 1 eine zum Inneren der Leuchte weisende Ausnehmung 9 angeordnet.

Die Lamellen selbst sind eben ausgebildet und haben die Form einer Ellipsenhälfte.

### Ausführungsbeispiel 2:

Gemäß der Figuren 2a bis 2f besteht ein Bausatz für das Zusammenfügen eines Lampenschirms aus einzelnen Lamellen 1, welche alle einen oberen und einen unteren Verbindungssteg 2 aufweisen. Beide Verbindungsstege 2 sind so angeordnet, dass sie zum Lampenzentrum hin weisen. Die Verbindungsstege 2 weisen Schlitzungen 3 an der Außenkontur 5 des Verbindungssteges 2 und/oder an der Innenkontur 6 des Verbindungssteges 2 auf. Über diese an den Verbindungsstegen 2 angeordneten Schlitzungen 3 werden die einzelnen Lamellen 1 miteinander durch ein Ineinanderstecken verbunden und zusammengefügt.
Die Schlitzungen sind in diesem Ausführungsbeispiel alle außerhalb des 90°-Winkel zur Lamellenebene 8 angeordnet.
Um dem im Inneren der Leuchte anzuordnenden Leuchtmittel genügend Platz zu verschaffen weisen auch in diesem Ausführungsbeispiel die einzelnen Lamellen 1 eine zum Inneren der Leuchte weisende Ausnehmung 9 auf.
Die Lamellen selbst sind auch hier eben ausgebildet und haben die Form einer Ellipsenhälfte.

### Ausführungsbeispiel 3:

Gemäß der Figuren 3a und 3b besteht ein Bausatz für das Zusammenfügen eines Lampenschirms aus einzelnen Lamellen 1, welche alle einen oberen und einen unteren Verbindungssteg 2 auf, wobei beide Verbindungsstege 2 Schlitzungen 3 aufweisen, welche den jeweiligen Verbindungssteg 2 als Haken ausbilden. Beide Verbindungsstege 2 sind so angeordnet, dass sie zum Lampenzentrum hin weisen. Über diese an den Verbindungsstegen 2 angeordneten hakenförmigen Schlitzungen 3 werden die einzelnen Lamellen 1 durch ineinander einhaken miteinander zu einem Lampenschirm zusammengefügt.
Die hakenförmigen Schlitzungen 3 an den Lamellen 1 sind in diesem Ausführungsbeispiel im 90°-Winkel zur Lamellenebene 8 angeordnet.
Um dem im Inneren der Leuchte anzuordnenden Leuchtmittel genügend Platz zu verschaffen weisen auch in diesem Ausführungsbeispiel die einzelnen Lamellen 1 eine zum Inneren der Leuchte weisende Ausnehmung 9 auf.
Die Lamellen selbst sind auch hier eben ausgebildet und haben die Form einer Ellipsenhälfte.

### Ausführungsbeispiel 4:

Gemäß der Figuren 4a, 4b, 5a und 5b weisen die einzelnen Lamellen 1 die Ebene 8 der Lamellenfläche 7 verlassende Verformungen in Form von Biegungen und Krümmungen auf, wobei in den Figuren 5a und 5b die Möglichkeit gezeigt wird, dass die Biegungen und Krümmungen von der Lamellenflächenebene 8 in verschiedene Richtungen abweichen. Dadurch kommt es zu einer Vielfalt von dekorativen Gestaltungsmöglichkeiten des Lampenschirms, wobei auch die Wahl der Materialbeschaffenheit der einzelnen Lamellen 1 weiterhin dazu beiträgt und der Lampenschirm auf den Einsatzfall besser abgestimmt werden kann.
Die Verbindungsstege 2 weisen Schlitzungen 3 auf, welche wie in den Ausführungsbeispielen 1 bis 3 beschrieben, entweder rechtwinklig zur Lamellenebene 8 oder abweichend von diesem Winkelmaß angeordnet sein können.
Diese Variante der erfindungsgemäßen Lampenschirmgestaltung führt zur Erweiterung und Optimierung der Lichteffektgestaltung.

### Bezugszeichenliste

- 1: formstabile Lamelle
- 2: Verbindungssteg
- 3: Schlitzung
- 4: Lampenschirmzentrum
- 5: Außenkontur des Verbindungssteges
- 6: Innenkontur des Verbindungssteges
- 7: Lamellenfläche
- 8: Ebene der Lamelle
- 9: Ausnehmung der Lamelle

## Patentansprüche

1. Selbstragende Lamellenkonstruktion als Bausatz für einen dreidimensional ausgebildeten Lampenschirm, bestehend ausschließlich aus einzelnen formstabilen Lamellen (1) mit wenigstens einem an jeder einzelnen Lamelle (1) angeordneten und zum Lampenschirmzentrum (4) weisenden Verbindungssteg (2), welcher wenigstens eine dem Ineinanderstecken der einzelnen formstabilen Lamellen (1) dienende Schlitzung (3) aufweist.

2. Selbsttragende Lamellenkonstruktion als Bausatz für einen dreidimensional ausgebildeten Lampenschirm nach dem Anspruch 1, **dadurch gekennzeichnet, dass** der Verbindungssteg (2) mehrere Schlitzungen (3) aufweist.

3. Selbsttragende Lamellenkonstruktion als Bausatz für einen dreidimensional ausgebildeten Lampenschirm nach den Ansprüchen 1 und 2, **dadurch gekennzeichnet, dass** als Schlitzzungen (3) Haken angeordnet sind.

4. Selbsttragende Lamellenkonstruktion als Bausatz für einen dreidimensional ausgebildeten Lampenschirm nach einem der Ansprüche 1 bis 3, **dadurch gekennzeichnet, dass** die Schlitzungen (3) an der Außenkontur (5) und/oder an der Innenkontur (6) des Verbindungssteges (2) und dem Ineinanderstecken der einzelnen formstabilen Lamellen (1) dienend abgeordnet sind.

5. Selbsttragende Lamellenkonstruktion als Bausatz für einen dreidimensional ausgebildeten Lampenschirm nach einem der Ansprüche 1 bis 4 **dadurch gekennzeichnet, dass** die Schlitzungen (3) von nebeneinander anzuordnenden formstabilen Lamellen (1) jeweils zueinander passfähig angeordnet sind.

6. Selbsttragende Lamellenkonstruktion als Bausatz für einen dreidimensional ausgebildeten Lampenschirm nach einem der Ansprüche 1 bis 5, **dadurch gekennzeichnet, dass** die Schlitzungen (3) zur Ebene (8) der Lamellefläche (7) außerhalb des 90°-Winkels angeordnet sind.

7. Selbsttragende Lamellenkonstruktion als Bausatz für einen dreidimensional ausgebildeten Lampenschirm nach einem der Ansprüche 1 bis 6, **dadurch gekennzeichnet, dass** mit der Form der formstabilen Lamellen (1) und der Anordnung wenigstens eines Verbindungssteges (2) eine zum Lampenschirmzentrum (4) angeordnete und einen Hohlraum schaffende Ausnehmung (9) gebildet ist.

8. Selbsttragende Lamellenkonstruktion als Bausatz für einen dreidimensional ausgebildeten Lampenschirm nach einem der Ansprüche 1 bis 7, **dadurch gekennzeichnet, dass** die einzelnen formstabilen Lamellen (1) die Ebene (8) der Lamellenfläche (7) verlassende Verformungen in Form von Biegungen und Krümmungen aufweisen.

9. Selbsttragende Lamellenkonstruktion als Bausatz für einen dreidimensional ausgebildeten Lampenschirm nach einem der Ansprüche 1 bis 8, **dadurch gekennzeichnet, dass** die einzelnen formstabilen Lamellen (1) aus lichtundurchlässigem Material bestehenden.

10. Selbsttragende Lamellenkonstruktion als Bausatz für einen dreidimensional ausgebildeten Lampenschirm nach einem der Ansprüche 1 bis 9, **dadurch gekennzeichnet, dass** die einzelnen formstabilen Lamellen (1) aus Holz, Kunststoff und/oder Metall ausgebildet sind.

11. Selbsttragende Lamellenkonstruktion als Bausatz für einen dreidimensional ausgebildeten Lampenschirm nach einem der Ansprüche 1 bis 8, **dadurch gekennzeichnet, dass** die einzelnen formstabilen Lamellen (1) aus lichtdurchlässigem Material bestehenden.

12. Selbsttragende Lamellenkonstruktion als Bausatz für einen dreidimensional ausgebildeten Lampenschirm nach einem der Ansprüche 1 bis 11, **dadurch gekennzeichnet, dass** die einzelnen formstabilen Lamellen (1) perforiert ausgebildet sind.

13. Selbsttragende Lamellenkonstruktion als Bausatz für einen dreidimensional ausgebildeten Lampenschirm nach einem der Ansprüche 1 bis 12, **dadurch gekennzeichnet, dass** die einzelnen Lamellen (1) aus einem mit flexiblen lichtdurchlässigem Material bespannten und die Außenkontur der Lamelle (1) aufweisenden sowie formstabilen Rahmen gebildet sind.
